# EUROPÄISCHE PATENTSCHRIFT

(11) **EP 1 112 707 B1**
(45) Veröffentlichungstag und Bekanntmachung des Hinweises auf die Patenterteilung: **08.09.2004**
(21) Anmeldenummer: 00128559.2
(22) Anmeldetag: 27.12.2000
(51) Int. Cl.: A47C 17/14, A47C 17/30, A47C 17/12

(54) **Sitz-und/oder Liegevorrichtung**
Device for sitting and/or lying on
Dispositif pour s'asseoir et/ou s'allonger

(30) Priorität: 27.12.1999 DE 29922846 U
(43) Veröffentlichungstag der Anmeldung: 04.07.2001
(73) Patentinhaber: COR Sitzmöbel Helmut Lübke GmbH & Co., 33378 Rheda-Wiedenbrück (DE)
(72) Erfinder: Schneider, Wulf, Prof., 70188 Stuttgart (DE)
(74) Vertreter: Diehl, Hermann, Dr.

(56) Entgegenhaltungen:
- WO-A-00/10429
- DE-C- 820 480
- US-A- 2 656 548
- US-A- 2 710 412

## Beschreibung

Die Erfindung betrifft eine Sitz- und/oder Liegevorrichtung mit einer in der Position veränderlichen Rücken- und/oder Armlehne.

### Stand der Technik

Sitz- und/oder Liegevorrichtungen sind seit langem in sehr unterschiedlichen Ausführungs- und Gestaltungsformen bekannt, vgl. z.B. DE-A-820 480, entsprechend dem Oberbegriff des Anspruchs 1. Eine Sitzvorrichtung besteht üblicherweise aus einer Sitzfläche, die entweder auf Füßen oder auf einem Sockel in einer der Sitzhaltung eines Menschen angepaßten Höhe horizontal angeordnet ist. Häufig ist an der Rückseite der Sitzvorrichtung zusätzlich eine Rückenlehne vorgesehen, die sich mit der Sitzfläche einen näherungsweise rechten Winkel einschließt. Aus ergonomischen Gründen entspricht die Tiefe der Sitzfläche, d.h. der Abstand zwischen der Vorderkante der Sitzfläche bis zur Rückenlehne, in etwa der Oberschenkellänge eines Menschen. Um dem auf der Sitzvorrichtung Sitzenden darüber hinaus auch einen seitlichen Halt zu ermöglichen und um eine Auflagefläche für die Arme zur Verfügung zu stellen, sind oftmals auf einer Seite der Sitzvorrichtung oder auf beiden Seiten der Sitzvorrichtung Armlehnen angeordnet. Abhängig von dem Einsatzzweck sind Sitzvorrichtungen beispielsweise als Stuhl, Sessel, Sofa oder Hocker in unterschiedlichen Materialien und verschiedenen Designs ausgeführt.
Liegevorrichtungen bestehen im Wesentlichen aus einer Liegefläche, die einem auf der Liegefläche Liegenden ausreichend Platz gewährt. Dementsprechend weist die Liegefläche in der Regel eine größere Tiefe auf als die Sitzflächen. Die Liegefläche ist zumeist auf einem oder mehreren Füßen oder einem Sockel angeordnet.
Kombinierte Sitz- und Liegevorrichtungen bestehen in der Regel aus einer Liegefläche, wobei zur Verwendung als Sitzvorrichtung an einer Längsseite der Liegefläche und häufig auch an beiden Stirnseiten Kissen angeordnet werden können, die dann die Funktion einer Rückenlehne und von Armlehnen erfüllen. Die Kissen werden hierzu oftmals lose auf der Liegefläche gruppiert, so daß sie leicht verrutschen können. Wird die Sitz- und Liegevorrichtung in ihrer Funktion als Liegevorrichtung verwendet, so müssen die Kissen entfernt werden. Hier stellt sich das Problem, daß die Kissen irgendwo verstaut werden müssen. Meistens werden die Kissen neben der Liegevorrichtung abgelegt, wodurch einerseits die Bodenfläche verstellt wird und andererseits ein unaufgeräumter Eindruck des betroffenen Raumes entsteht.

### Darstellung der Erfindung

Aufgabe der Erfindung ist es daher, eine Sitz- und/oder Liegevorrichtung bereitzustellen, deren Sitzfläche in ihrer Tiefe leicht veränderbar ist, wobei keine Teile der Sitz- und/oder Liegevorrichtung entfernt werden müssen.

Diese Aufgabe wird durch den Gegenstand des Anspruches 1 gelöst. Bevorzugte Weiterbildungen sind den Unteransprüchen der Beschreibung und den Zeichnungen zu entnehmen. Erfindungsgemäß wird erreicht, daß bei Verwendung der Sitz- und/oder Liegevorrichtung als Liegevorrichtung die gesamte oder nahezu die gesamte Sitz- bzw. Liegefläche als effektive Nutzfläche zur Verfügung steht.

Die erfindungsgemäß ausgeführte Sitz- und/oder Liegevorrichtung kann somit vorteilhaft sowohl als Sitzvorrichtung mit einer für eine Sitzvorrichtung üblichen Nutzfläche bzw. Sitzflächentiefe oder als Sitzvorrichtung mit vergrößerter Nutzfläche als auch als Liegevorrichtung mit vergrößerter Nutzfläche verwendet werden. Um die jeweils zur Verfügung stehende Nutzfläche der Sitz- und/oder Liegevorrichtung zu verändern, ist es hierbei nicht erforderlich, die Sitz- und/oder Liegevorrichtung umzubauen oder Auflageelemente, wie beispielsweise Auflagekissen, zu entfernen, die dann irgendwo zu verstauen wären. Durch die mittels Drehung des Schwenkgelenks realisierbare Positionsveränderung der Rückenlehne entweder in die vordere oder die hintere Position läßt sich die effektive Nutzfläche in einfacher Weise verändern. Neben dem Gesichtspunkt einer multifunktionalen Nutzung einer als Möbel ausgeführten Sitz- und/oder Liegevorrichtung erfüllt eine erfindungsgemäß ausgeführte Sitz- und/oder Liegevorrichtung darüber hinaus moderne designästhetische Anforderungen.

Vorteilhaft weist die Sitz- bzw. Liegefläche eine Tiefe von 0,85 m bis 1 m, bevorzugt eine Tiefe von 0,9 bis 0,95 m, auf und die Rückenlehne in Tiefenrichtung der Sitz- bzw. Liegefläche eine Breite bevorzugt von 0,35 m bis 0,45 m, besonders bevorzugt von 0,4 m.
Um eine sichere und stabile Auflage der Rückenlehne zur Sitz- und/oder Liegevorrichtung zu gewährleisten, ist es zweckmäßig die Rückenlehne mittels zweier Schwenkgelenke mit der Sitz- bzw. Liegefläche zu verbinden. Die Verbindung kann hierbei mittelbar oder unmittelbar erfolgen, d.h. das Schwenkgelenk kann auf einer Seite unmittelbar an der Sitz- bzw. Liegefläche befestigt sein oder es kann auch über ein oder mehrere Zwischenelemente mit der Sitz- bzw. Liegefläche verbunden sein.

Durch die feste Verbindung zwischen der Rückenlehne und der Armlehne ist sichergestellt, daß diese Elementen vor, während und nach dem Schwenkvorgang immer in einer festen Position zueinander angeordnet sind. Ferner ist zum Schwenken der Rücken- und der Armlehne lediglich ein ausführender Handgriff oder eine Ablauffolge erforderlich. Eine Verminderung der für eine Tätigkeit aufzuwenden Handgriffe ist insbesondere bei Gegenständen des täglichen Gebrauchs, wie beispielsweise Möbeln, von großem und von dem jeweiligen Nutzer hochgeschätzten Vorteil. Darüber hinaus wird durch die feststehende relative Anordnung der Rückenlehne im Verhältnis zur Armlehne der ästhetische Gesamteindruck des Möbels in allen Schwenkphasen gewahrt.

Um die Position der Rückenlehne und/oder der Armlehne relativ zu der Sitz- bzw. Liegefläche fixieren zu können, ist es zweckmäßig an zumindest einem Schwenkgelenk, vorzugsweise dem der Armlehne zugeordneten Schwenkgelenk, einen Arretiermechanismus zur Arretierung des Schwenkvorgangs vorzusehen. In einer ersten vorteilhaften Ausführungsform läßt sich das Schwenkgelenk stufenlos sowohl in der vorderen sowie in der hinteren als auch in jeder beliebigen Zwischenposition arretieren. In einer anderen bevorzugten Ausführungsform ist eine Arretierung nur in der vorderen und der hinteren Position möglich.

Die erfindungsgemäße Sitz- und/oder Liegevorrichtung kann zweckmäßig als Sessel ausgeführt sein. Die Abmessungen entsprechen hierbei weitgehend den Abmessungen handelsüblicher Sessel. Insbesondere im Falle der Ausführung der Sitz- und/oder Liegevorrichtung als Sessel ist es zweckmäßig, die Sitz- und/oder Liegevorrichtung mit einer Rückenlehne und zwei Armlehnen auszustatten. In einer weiteren zweckmäßigen Ausführung kann die erfindungsgemäße Sitz- und/oder Liegevorrichtung auch als Zwei- oder Mehrsitzer ausgeführt sein. Zwei- und Mehrsitzer sind insbesondere zum Zwecke der Kombination mit einem Hocker oftmals bevorzugt mit einer Rückenlehne und lediglich einer Armlehne ausgestattet. Hierdurch ist es möglich, an das freie Ende des Zwei- oder Mehrsitzers einen Hocker oder auch einen spiegelsymmetrisch ausgeführten, weiteren Zwei- oder Mehrsitzer zu gruppieren. Ebenso ist es für gewisse Anwendungsfälle auch zweckmäßig, die Sitz- und/oder Liegevorrichtung mit einem Eckelement und sich eventuell hieran anschließenden weiteren Elementen zu kombinieren. Somit lassen sich unterschiedliche, dem jeweiligen Anwendungsfall angepaßte Gruppierungen zusammenstellen.

Die Sitz- und/oder Liegevorrichtung kann aus allen für solche Gegenständen üblichen Materialien hergestellt sein. Die erfindungsgemäße Ausführung der und/oder Liegevorrichtung ist jedoch insbesondere auch für mit einem hohen Gewicht ausgeführte Sitz- und/oder Liegevorrichtungen geeignet, beispielsweise für aus Marmor oder Stein hergestellte Sitzvorrichtungen.

### Kurze Beschreibung der Zeichnungen

Die Erfindung wird nachfolgend anhand von Ausführungsbeispielen im Zusammenhang mit den Zeichnungen näher erläutert. Es zeigen:
- Figur 1: in Draufsicht eine erste erfindungsgemäße Ausführungsform einer als Zweisitzer ausgeführten Sitz- und/oder Liegevorrichtung;
- Figur 2: in Draufsicht eine weitere erfindungsgemäße Ausführungsform einer als Sessel ausgeführten Sitz- und/oder Liegevorrichtung;
- Figur 3: in Draufsicht einen Hocker;
- Figur 4: in Draufsicht eine Kombination mehrerer erfindungsgemäß ausgeführter Sitz- und/oder Liegevorrichtungen, wobei die Rücken- und Armlehnen in einer vorderen Position angeordnet sind;
- Figur 5: in Draufsicht die erfindungsgemäß ausgeführten Sitz- und/oder Liegevorrichtungen aus Figur 4, wobei die Rücken- und Armlehnen in einer hinteren Position angeordnet sind;
- Figur 6: in Draufsicht eine weitere Kombination mehrerer erfindungsgemäß ausgeführter Sitz- und/oder Liegevorrichtungen;
- Figur 7: in Draufsicht die als Sessel ausgeführte Sitz- und/oder Liegevorrichtung aus Figur 2, wobei die Rückenlehne und die Armlehne in einer hinteren Position angeordnet sind;
- Figur 8: in Draufsicht eine Kombination umfassend einen erfindungsgemäß ausgeführten Sessel und einen beigestellten Hocker;
- Figur 9: in Draufsicht eine Kombination mehrerer erfindungsgemäß ausgeführter Sitz- und/oder Liegevorrichtungen umfassend 2 Sessel und einen Hocker;
- Figur 10: in Draufsicht eine Kombination mehrerer erfindungsgemäß ausgeführter Sitz- und/oder Liegevorrichtungen umfassend einen Sessel und einen Hocker, wobei die Rücken- und die Armlehne in einer vorderen Position angeordnet sind;
- Figur 11: in Draufsicht die Kombination aus Figur 10, wobei die Rücken- und die Armlehne in einer hinteren Position angeordnet sind;
- Figur 12: in Draufsicht eine Kombination mehrerer erfindungsgemäß ausgeführter Sitz- und/oder Liegevorrichtungen umfassend einen Zweisitzer und einen Hocker;
- Figur 13: in Draufsicht einen erfindungsgemäß ausgeführten Dreisitzer mit lediglich einer Armlehne, wobei die Rücken- und Armlehnen in einer vorderen Position angeordnet sind;
- Figur 14: in Draufsicht den Dreisitzer aus Figur 13, wobei die Rücken- und Armlehnen in einer hinteren Position angeordnet sind;
- Figur 15: in Draufsicht einen erfindungsgemäß ausgeführten offenen Dreisitzer mit einer geteilten Rückenlehne und an beiden Querseiten angeordneten Armlehnen, wobei die Rücken- und Armlehnen in einer vorderen Position angeordnet sind;
- Figur 16: in Draufsicht einen erfindungsgemäß ausgeführten Dreisitzer mit einer geschlossenen Rückenlehne und an beiden Querseiten angeordneten Armlehnen;
- Figur 17: in Draufsicht einen erfindungsgemäß ausgeführten Zweisitzer mit an beiden Querseiten angeordneten Armlehnen;
- Figur 18: in einer perspektivischen Ansicht den erfindungsgemäß ausgeführten Dreisitzer aus Figur 13, wobei die Rücken- und Armlehnen in einer vorderen Position angeordnet sind;
- Figur 19: in einer perspektivischen Ansicht den erfindungsgemäß ausgeführten Dreisitzer aus Figur 13, wobei die Rücken- und Armlehnen in einer hinteren Position angeordnet sind;
- Figur 20: in einer perspektivischen Ansicht die Rückseite des erfindungsgemäß ausgeführten Dreisitzers aus Figur 13, wobei die Rücken- und Armlehnen in einer vorderen Position angeordnet sind;
- Figur 21: einen Schnitt durch ein Schwenkgelenk.

Es sind nur die für das Verständnis der Erfindung wesentlichen Elemente gezeigt.

### Wege zur Ausführung der Erfindung

Figur 1 zeigt in einer Draufsicht eine erste erfindungsgemäße Ausführungsform einer als Zweisitzer ausgeführten Sitz- und/oder Liegevorrichtung 1. Die Sitz- und/oder Liegevorrichtung 1 umfaßt im Wesentlichen eine Sitz- oder Liegefläche 2 sowie eine Rückenlehne 3 und eine Armlehne 4. Ferner ist in der hier gezeigten Ausführung zweckmäßig unterhalb der Sitz- oder Liegefläche 2 ein Gestell 5 angeordnet. Die Rückenlehne 3 und die Armlehne 4 sind in einem rechten Winkel zueinander angeordnet und starr miteinander verbunden. Der Draufsicht nicht entnehmbar ist die Anordnung der Rückenlehne 3 bzw. Armlehne 4 in Höhenrichtung relativ zu der Sitz- oder Liegefläche 2, d.h. senkrecht zur Zeichenebene. Zweckmäßig erfolgt die Anordnung der Rückenlehne 3 bzw. Armlehne 4 zur Sitz- oder Liegefläche 2 unter anatomischen Gesichtspunkten. Hierbei ist es sowohl möglich, die Rückenlehne 3 unmittelbar an die Sitzfläche 2 anschließen zu lassen oder auch die Sitz- bzw. Liegefläche 2 und die Rückenlehne 3 zueinander zu beabstanden, so daß zwischen Sitz- bzw. Liegefläche 2 und der Rückenlehne 3 ein Spalt verbleibt. Entsprechend der Darstellung in Figur 1 sind die Rückenlehne 3 und die Armlehne 4 relativ zu der Sitz- oder Liegefläche 2 in einer vorderen Position angeordnet, wobei sich, wie in der Draufsicht deutlich erkennbar ist, der Bereich der Rückenlehne 3 mit dem Bereich der Sitz- oder Liegefläche 2 überlappt. Aufgrund der Überlappung reduziert sich die zum Sitzen oder Liegen nutzbare Fläche der Sitz- oder Liegefläche 2 um den Überlappungsbereich. Die Tiefe der Sitz- oder Liegefläche 2 ist jedoch so gewählt, daß die um den Überlappungsbereich verminderte Sitz- oder Liegefläche 2 den anatomischen Anforderungen eines Menschen genügt, d.h. daß ein durchschnittlich gewachsener Mensch ausreichend Sitzfläche vorfindet, um eine bequeme Sitzhaltung annehmen zu können. Die in Figur 1 dargestellte Sitz- bzw. Liegevorrichtung 1 ist mit einer Sitzflächenbreite von 138 cm vornehmlich als 2-sitzige Sitzvorrichtung konzipiert.
Um eine bequeme Armauflage zu ermöglichen, ist die Armlehne 4 und auch die Rückenlehne 3 mit einer Breite von etwa 35-40cm ausgeführt.
Des Weiteren sind in Figur 1 schematisch Gestellfüße 6 des unterhalb der Sitz- und Liegefläche 2 angeordneten Gestells 5 dargestellt. Die in Figur 1 im Bereich der Rückenlehne eingetragenen Kreise sowie der in Figur 1 links eingezeichnete Kreis geben hierbei gleichzeitig die mit dem Gestell verbundenen Anlenkpunkte 6a, 6b, 6c für die Schwenkgelenke 7a, 7b, 7c wieder. In der Summe sind hier drei Schwenkgelenke angeordnet, wobei ein Schwenkgelenk 7c mit der Armlehne 4 verbunden ist und zwei Schwenkgelenke 7a, 7b mit der Rückenlehne 3 verbunden sind. Die Verbindungspunkte der Schwenkgelenke zu den Lehnen 3, 4 sind hier nicht dargestellt. Diese nicht dargestellten Verbindungspunkte der Schwenkgelenke zu den Lehnen sind jedoch zu den Verbindungspunkten des Gestells versetzt angeordnet, wobei alle Verbindungspunkte um denselben Abstand versetzt sind.
Gemäß Figur 1 wären die Verbindungspunkte der Schwenkgelenke zu den Lehnen jeweils unterhalb der Anlenkpunkte 6a, 6b, 6c des Gestells angeordnet, d.h. die Verbindungspunkte der betreffenden Schwenkgelenke zur Rückenlehne weisen zur Mitte der Sitzfläche einen geringeren Abstand auf als die beiden oberen Anlenkpunkte 6a, 6b des Gestells. Die Schwenkgelenke sind hier so ausgeführt, daß sie eine Schwenkbewegung von mindestens 180° um die Anlenkpunkte 6a, 6b, 6c ermöglichen. Die Verbindungspunkte der Schwenkgelenke zu der Arm- und Rückenlehne beschreiben im Falle des Schwenkens somit eine halbkreisförmige Bahn. Die Verbindungspunkte der Schwenkgelenke zur Rückenlehne werden hierbei nach außen geschwenkt, d.h. die Verbindungspunkte zur Rückenlehne weisen zur Mitte der Sitzfläche 2 einen größeren Abstand auf als die beiden oberen Anlenkpunkte 6a, 6b der Schwenkgelenke. In die Schwenkgelenke integrierte Freiläufe ermöglichen, daß die Lehnen auch während des Schwenkens in ihrer Ausrichtung fixiert bleiben und nicht der Positionsveränderung des Verbindungspunktes entsprechend rotieren. Die Rücken- und die Armlehne vollziehen demgemäß während eines Schwenkvorgangs lediglich die Schwenkbewegung, wodurch es jedoch zu einer Positionsveränderung der Lehnen 3, 4 relativ zur Sitzfläche 2 kommt. Ausgehend von der in Figur 1 dargestellten vorderen Position der Rückenlehne 3 und der Armlehne 4 relativ zur Sitzfläche 2 lassen sich die Rückenlehne 3 und die Armlehne 4 mittels eines 180°-Schwenkvorgangs in eine hintere Position bringen. Zweckmäßig läßt sich zumindest eines der Schwenkgelenke sowohl in der vorderen als auch in der hinteren Position arretieren, so daß der Schwenkvorgang nicht unbeabsichtigt eingeleitet werden kann. Erst nach dem Lösen des Arretiermechanismus lassen sich die Lehnen 3, 4 schwenken.
In der hinteren Position ist die Überlappung der Rückenlehne 3 und der Sitzfläche 2 im Vergleich zu der in Figur 1 dargestellten vorderen Position der Rücken- und Armlehne zumindest reduziert oder vollständig eliminiert. Somit läßt sich mittels des Schwenkens insbesondere der Rückenlehne der effektive Nutzbereich der Sitzfläche 2 vergrößern, wobei die Sitzfläche 2 im Wesentlichen in ihrer Tiefe vergrößert wird. Die Sitzfläche ist in ihrer Tiefe infolgedessen ausreichend, um einem Menschen ausreichend Platz zu bieten, so daß ein Sitzen auch mit angezogenen und auf der Sitzfläche aufgelegten Füßen möglich ist. Auch andere Anwendungen der in Figur 1 dargestellten Sitzvorrichtung bei in der hinteren Position angeordneter Rückenlehne sind denkbar, wie beispielsweise die Anwendung als Kinderbett mit einer für Kinder ausreichenden Liegefläche. Eine Anwendung als Liegefläche für Erwachsene kann aufgrund der geringen Breite des Zweisitzers nur eingeschränkt erfolgen. Es ist jedoch leicht möglich einen Hocker 8, wie beispielsweise in Fig. 3 dargestellt, beizustellen und somit eine vollwertige Liegefläche zu erhalten.
Um sinnvolle Kombinationen und Zusammenstellungen verschiedener Sitz- und/oder Liegevorrichtungen und -vorrichtungselementen in einfacher Weise zu ermöglichen, sind die Rückenlehnen der Sitz- und/oder Liegevorrichtungen teilweise mit einer von der Breite der Sitzfläche abweichenden Breite ausgeführt.
Die Rückenlehne 3 aus Figur 1 weist beispielsweise eine geringere Breite auf als die Sitzfläche 2. Im Falle einer Kombination mit einer weiteren Sitz- und/oder Liegevorrichtung kann diese weitere Sitz- und/oder Liegevorrichtung somit keine Rückenlehne oder auch eine Rückenlehne mit einer kleineren Breite als die Breite der betreffenden Sitzfläche oder auch eine über die Sitzfläche hinausstehende Rückenlehne aufweisen. Vorzugsweise ergänzen sich die Rückenlehnen der jeweils zu kombinierenden Sitz- und/oder Liegevorrichtungen entsprechend einem Baukastenprinzip, so daß sich nach dem Zusammenstellen der Elemente längs der gesamten Sitzfläche eine geschlossene Rückenlehne ausbildet.

In den Figuren 2 sowie 4 bis 17 sind jeweils in einer Draufsicht weitere Ausführungsformen und insbesondere auch verschiedene Kombinationen und Zusammenstellungen dargestellt, die nach demselben wie dem oben beschriebenen Funktionsprinzip ausgeführt sind.
In Figur 2 ist ein einsitziger Sessel 1 dargestellt, dessen Sitzfläche 2 entsprechend dem oben beschriebenen Verstellprinzip durch ein Schwenken der Rückenlehne 3 von einer vorderen Position in eine hintere Position veränderbar ist.
In Figur 4 ist eine kombinierte Anordnung bestehend aus einem Zweisitzer gemäß Figur 1 und einem Sessel gemäß Figur 3 dargestellt. Die Rückenlehnen 3 und die Armlehnen 4 befinden sich in der vorderen Position. Figur 5 zeigt die Kombination aus Figur 4, wobei hier die Armlehnen 4 und Rückenlehnen 3 in die hintere Position geschwenkt sind. Die nutzbare Sitz- und Liegefläche 2 bietet hierbei auch einem ausgewachsenen Menschen ausreichend Platz, um ein bequemes Liegen zu ermöglichen. Somit kann die in den Figuren 4 und 5 dargestellte Kombination sowohl als Sitzvorrichtung, beispielsweise als Sofa, aber auch als Liegevorrichtung, beispielsweise als Gästebett oder auch als vollwertiges Bett insbesondere bei beengtem Wohnraum, genutzt werden.
In Figur 6 ist eine ähnliche, kombinierte Anordnung zweier Einzelelemente dargestellt. Statt des einsitzigen Sessels aus Figur 4 und 5 wurde hier jedoch ein Hocker ohne Arm- und Rückenlehne beigestellt, so daß sich hierdurch eine einseitig offene Anordnung ergibt. Die eingezeichneten Maße mit einer Gesamtbreite von 201 cm und einer Tiefe von 92cm, wobei die in die hintere Position geschwenkte Rückenlehne 6 cm mit der Sitzfläche überlappt, sind als bevorzugte Maße für den mitteleuropäischen Raum zu verstehen. Kleinere oder größere Maße, die jeweils den Bedürfnissen lokaler Märkte angepasst sind, können bei Bedarf in gleicher Weise durch einfache ergonomische Adaption erzielt werden.
Figur 7 zeigt in einer Draufsicht die als Sessel ausgeführte Sitz- und/oder Liegevorrichtung aus Figur 2, wobei die Rückenlehne 3 und die Armlehne 4 in einer hinteren Position angeordnet sind. Hierdurch vergrößert sich die nutzbare Sitzfläche 2. Die erfindungsgemäße Sitzvorrichtung kann somit als Sessel mit einer üblichen Sitzflächengröße (Figur 2) oder auch als kurz ausgeführter Ottomane (Figur 7) verwendet werden.
Figur 8 zeigt den in den Figuren 2 und 7 dargestellten Sessel in Kombination mit einem Hocker 8.
In Figur 9 ist in einer Draufsicht eine Kombination mehrerer erfindungsgemäß ausgeführter Sitz- und/oder Liegevorrichtungen umfassend zwei Sessel 9, 9a sowie einen zwischen den Sesseln angeordneten Hocker 8 dargestellt. An beiden Sesseln 9, 9a befinden sich erfindungsgemäß ausgeführte Rückenlehnen 3, während der Hocker keine Rückenlehne aufweist. In der kombinierten Anordnung verbleibt mittig ein rückenlehnenfreier Bereich.
Figur 10 zeigt einen erfindungsgemäß ausgeführten Sessel 9 mit einem in Längsrichtung beigestellten Hocker 8 in Form eines Ottomane. Die Rückenlehne 3 und die Armlehne 4 befinden sich in Figur 10 in einer vorderen Position, während die Rückenlehne 3 und die Armlehne 4 in Figur 11 in eine hintere Position geschwenkt sind.
In Figur 12 ist in einer Draufsicht eine weitere Kombination eines erfindungsgemäß ausgeführten Zweisitzers mit einem kombiniert angeordneten Hocker 8 dargestellt. Die dargestellte Kombination bietet Platz für zwei Sitzende, wobei mittels des Hockers 8 einem Sitzenden ein Hochlegen der Füße möglich ist.
Figur 13 zeigt einen erfindungsgemäß ausgeführten Dreisitzer in Ottomanenform, d.h. einseitig ohne Armlehne. Der Dreisitzer ist mit einer schwenkbaren Rückenlehne 3 sowie einer schwenkbaren Armlehne 4 ausgestattet. Die in Figur 13 eingetragenen Breiten- und Tiefenabmessungen sind als bevorzugte Abmessungen für den Gebrauch in Mitteleuropa zu verstehen.
Figur 14 zeigt den Dreisitzer aus Figur 13, wobei die Rückenlehne 3 und die Armlehne 4 in die hintere Position geschwenkt wurden. Die somit nutzbare Sitz- und Liegefläche 2 bietet ausreichend Platz, um ein bequemes Liegen zu ermöglichen. Ebenso kann der Dreisitzer auch weiterhin als Sitzvorrichtung, beispielsweise als Sofa, verwendet werden, wobei die Sitzenden, sofern sie sich an die Rückenlehne anlehnen, auch die angezogenen Füße bequem auf der Sitzfläche abstellen können. Die erfindungsgemäß ausgeführte Sitz- und/oder Liegevorrichtung ist somit vielfältig einsetzbar.
In den Figuren 15 und 16 sind weitere Ausführungsformen von Dreisitzern dargestellt. Während der Dreisitzer in Figur 15 neben zwei Armlehnen 4 eine offene Rückenlehne 3 aufweist, ist die Rückenlehne 3 in Figur 16 geschlossen. In beiden Fällen sind die Rücken- und Armlehnen schwenkbar, wodurch sich die nutzbare Sitz- bzw. Liegefläche 2 vergrößern läßt.
Figur 17 zeigt eine Draufsicht auf einen erfindungsgemäß ausgeführten Zweisitzer mit einer geschlossenen Rückenlehne 3 und an beiden Querseiten angeordneten Armlehnen 4. Rückenlehne 3 und Armlehnen 4 sind auch hier erfindungsgemäß schwenkbar ausgeführt.

Die Figuren 18, 19 und 20 zeigen in perspektivischer Ansicht den erfindungsgemäß ausgeführten Dreisitzer aus Figur 13. In Figur 18 sind die Rückenlehne 3 und die Armlehne 4 in der vorderen Position angeordnet, während die Rückenlehne 3 und die Armlehne 4 in Figur 19 in die hintere Position geschwenkt wurden. Zwischen der Sitzfläche 2 und der Rückenlehne 3 sowie der Armlehne 4, befindet sich in der hier dargestellten Ausführungsform der Sitz- und Liegevorrichtung ein Spalt. Es wäre aber auch möglich und eventuell sinnvoll, die Rückenlehne und die Armlehne direkt an die Sitzfläche anschließen zu lassen.
In Figur 20 ist der Dreisitzer perspektivisch von hinten dargestellt. Unterhalb der Sitzfläche 2 befindet sich ein Gestell 5. Das Gestell 5 ist mit Füßen 6 ausgeführt, wobei die beiden hinteren Füße gleichzeitig die Anlenkpunkte 6a, 6b für die Schwenkgelenke 7a, 7b der Rückenlehne 3 darstellen. Die Schwenkgelenke 7a, 7b sind als Doppelwinkelelemente ausgeführt, wobei zwei Schwenkelemente 7a, 7b mit der Rückenlehne 3 und ein Schwenkelement 7c mit der Armlehne 4 verbunden sind.

Ein zur Verwendung im Zusammenhang mit einer erfindungsgemäßen Sitz- und/oder Liegevorrichtung geeignetes, erfindungsgemäßes Schwenkgelenk 20 ist in Figur 21 in einer Schnittdarstellung wiedergegeben. Das als Doppelwinkelelement ausgeführte Schwenkgelenk 20 umfaßt im Wesentlichen zwei Lagerelemente 21, 31 und einen Querträger 22. Die Lagerelemente 21, 31 sind hier in einfacher Weise als Bolzen-Hülsen-Einheiten ausgeführt, d.h. Bolzen, die mit einem ersten Element verbunden sind, sind in Hülsen, die mit einem zweiten Element verbunden sind, geführt. In der dargestellten Ausführung des Schwenkgelenks 20 ist die Hülse 23 der im Durchmesser dickeren, ersten Lagerung 21a mit einem Fuß eines Gestells der Sitz- und/oder Liegevorrichtung verbunden. Am oberen Ende ist die Hülse inwärtig aufgedickt. Diese Aufdickung 23a kann durch Aufbohren der Hülse mit lediglich einem kleineren Innendurchmesser hergestellt werden oder aber durch Einsetzen eines Kreisringelements mittels Preßpassung in die Hülse. Letztere Variante ist in der Herstellung oftmals kostengünstiger.
In diese Hülse 23 ist ein mit dem Querträger verbundenes Bolzenelement 24 eingefügt. Das T-förmig ausgebildete Bolzenelement 24 setzt sich aus mehreren Einzelteilen zusammen. An einen mittig angeordneten Stift 24a, der entweder einteilig mit dem Querträger 22 hergestellt ist oder mit dem Querträger 22 verschweißt, hartgelötet oder verklebt ist, ist als Deckelelement ein kreisförmiges Abschlußplättchen 24b angeschraubt. Die Länge des Stiftes 24a ist so gewählt, daß zwischen dem Abschlußplättchen 24b und der Aufdickung 23a ein lichter Abstand verbleibt, der größer ist als ein Hubabstand. Während der Außendurchmesser des Stiftes 24a kleiner ausgeführt ist als der Innendurchmesser der Aufdickung 23a der Hülse 23 an ihrem oberen Ende, ist der Außendurchmesser des Abschlußplättchens 24b größer ausgeführt.
Als weitere, in Figur 21 dargestellte Elemente sind am oberen Ende der Hülse 23 stirnseitig zwei Arretierstifte 25a, 25b in die Aufdickung 23a eingelassen, wobei jeweils ein Teilabschnitt eines jeden Arretierstiftes aus der Aufdickung 23a herausragt. Die Arretierstifte 25a, 25b sind hierbei jeweils um einen 180°-Winkel zueinander versetzt angeordnet. Um die herausragenden Teilabschnitte der Arretierstifte 25a, 25b aufnehmen zu können, sind in der Gegenanlagefläche des Querträgers 22 zwei Bohrungen 26a, 26b vorgesehen, so daß, sofern der Querträger 22 relativ zu der Hülse 23 so positioniert ist, daß die Bohrungen 26a, 26b mit den Arretierstiften 25a, 25b fluchten, die Stirnseite der Hülse 23 und die Gegenanlagefläche des Querträgers 22 plan aufeinander zu liegen kommen.
Soll die relative Position des Querträgers 22 durch Drehung um die Mittelachse des Stiftes 24a verändert werden, so muß der Querträger 22 zunächst soweit angehoben werden, daß die Arretierstifte 25a, 25b nicht mehr in die Bohrungen 26a, 26b eingreifen. Ein zu starkes Anheben und ein eventuelles Herausspringen des Stiftes 24a aus der Kreisringbohrung der Aufdickung 23a der Hülse wird durch das Abschlußplättchen 24b, das im Falle eines zu starken Anhebens des Querträgers 22 an die Unterseite der Aufdickung 23a anstößt, verhindert. Nach dem Anheben des Querträgers 22 über die Arreitierstiftspitzen hinaus kann der Querträger 22 um die Mittelachse der Hülse 23 gedreht werden. Ein bündiges Absetzen des Querträgers 22 bis auf die Oberseite der Aufdickung 23a ist aber erst dann wieder möglich, sobald die Arretierstifte 25a, 25b und die entsprechenden Bohrungen 26a, 26b wieder zueinander fluchtend angeordnet sind. Insofern ergeben sich für den Querträger zwei, jeweils um einen Drehwinkel von 180° zueinander versetzte Positionen, in denen der Querträger einerseits an der Oberseite der Aufdickung der Hülse bündig anliegt und andererseits durch die in die Bohrungen 26a, 26b eingreifenden Arretierstifte 25a, 25b gegen ein Verdrehen arretiert ist. Grundsätzlich ist es möglich, alle Schwenkgelenke einer Sitz- und/oder Liegevorrichtung mit derartigen Arretiervorrichtungen auszustatten. Es ist jedoch in der Regel ausreichend und in der Handhabung einfacher, lediglich ein Schwenkgelenk mit einer Arretiervorrichtung zu versehen, während die anderen Schwenkgelenke als Freilaufgelenke nicht arretierbar sind. Bevorzugt ist hierzu das mit der Armlehne verbundene Schwenkgelenk mit einer Arretiervorrichtung auszustatten, so daß zur Einleitung eines Schwenkvorgangs lediglich die Armlehne geringfügig angehoben werden muß, um somit den Querträger aus den Arretierstiften herauszuheben.
An dem dem ersten Lagerelement 21 entgegengesetzten Ende des Querträgers 22 ist ein zweites Lagerelement 31 angeordnet. Im Falle des zweiten Lagerelements 31 ist einerseits ein Hülsenelement 32a und darüber hinaus ein hülsenmittig angeordneter Zentrierzapfen 32b fest mit dem Querträger 22 verbunden. Als Gegenstück kann ein Bolzenelement 33 von oben in die Hülse eingeführt werden.
Das Bolzenelement 33 weist an der Stirnseite des dem Querträger 22 zugewandten Endes eine mittig angeordnete Bohrung 34 zur Aufnahme des Zentrierzapfens 32b auf. An dem anderen Ende ist das Bolzenelement 33 mit der Rückenlehne oder auch der Armlehne verbunden. Um im Falle eines beabsichtigten oder auch versehentlichen Anhebens der Rückenlehne oder der Armlehne ein Herausheben des Bolzenelements 33 aus dem Hülsenelement 32a zu verhindern, weist der Zentrierzapfen 32b im oberen Abschnitt eine rundumlaufende Nut 35 auf. Im zusammengebauten Zustand ist auf Höhe der Nut 35 in dem Bolzenelement 33 eine Bohrung 36, hier eine Durchgangsbohrung, angebracht, in der eine Rollelement, bevorzugt eine Kugel, mittels einer Feder in die Nut gepresst wird.
Dies führt in Bolzenerstreckungsrichtung zu einem Formschluß zwischen dem Bolzenelement 33 und dem Zentrierzapfen 32b, so daß ein Herausheben des Bolzenelementes 33 aus der Hülse 32a nicht mehr möglich ist. Bei der hier dargestellten Ausführungsform des Schwenkgelenks 20 ist aber auch eine Demontage des in die Hülse 32a eingefügten Bolzenelements 33 nicht mehr möglich. Mittels kleiner konstruktiver Änderungen oder Ergänzungen, die einem Fachmann geläufig sind, - beispielsweise dem Vorsehen eines Montagefensters in der Hülse, durch das die Feder und das Rollelement entnommen werden kann - kann auch die Möglichkeit zur Demontage hergestellt werden.
Ein wesentlicher der zweifachen Lagerung des Schwenkgelenks besteht darin, daß die Orientierung des Bolzenelements und somit die Orientierung der Rücken- und/oder der Armlehne auch im Falle des Schwenkens des Schwenkgelenks, und entsprechend einer Drehung des Schwenkgelenks um die Mittelachse der ersten Lagerung, fix bleibt. Die Armlehne und/oder die Rückenlehne werden infolgedessen zwar aus ihrer Position ausgelenkt, jedoch nicht verdreht.

### Bezugszeichenliste

- 1: Sitz- und/oder Liegevorrichtung
- 2: Sitz- oder Liegefläche
- 3: Rückenlehne
- 4: Armlehne
- 5: Gestell
- 6: Gestellfuß
- 6a, 6b, 6c: Anlenkpunkte
- 7a, 7b, 7c: Schwenkgelenk
- 8: Hocker
- 9, 9a: Sessel

- 20: Schwenkgelenk
- 21: erstes Lagerelement
- 22: Querträger
- 23: Hülse des ersten Lagerelements
- 23a: Aufdickung
- 24: Bolzenelement
- 24a: Stift
- 24b: Abschlußplättchen
- 25a, 25b: Arretierstift
- 26a, 26b: Bohrung

- 31: zweites Lagerelement
- 32a: Hülsenelement
- 32b: Zentrierzapfen
- 33: Bolzenelement
- 34: Bohrung
- 35: Nut
- 36: Bohrung

- 50, 50a, 50b: Tisch
- 51: Tischplatte
- 52: Tischfuß
- 53: Verklebung
- 54: Querstrebe
- 55: Rollenelement
- 56: höhenverstellbares Element
- 57: Maulklemme

## Patentansprüche

1. Sitz- und/oder Liegevorrichtung (1) mit einer Sitz- bzw. Liegefläche (2), einer Rückenlehne (3) und zumindest einer an der Sitz- und/oder Liegevorrichtung (1) angeordneten Armlehne (4),
wobei die Rückenlehne (3) mittels zumindest eines Schwenkgelenks (7a, 7b) von einer vorderen Position in eine hintere Position schwenkbar ist, wobei die Rückenlehne in der vorderen Position mit einem Teil der Sitz- bzw. Liegefläche (2) überlappend angeordnet ist, und wobei die Rückenlehnen in der hinteren Position geringer mit der Sitz- bzw. Liegefläche (2) überlappend angeordnet ist oder unmittelbar an die Sitz- bzw. Liegefläche (2) anschliesst; **dadurch gekennzeichnet, daß**
die an der Sitz- und/oder Liegevorrichtung (1) angeordnete zumindest eine Armlehne (4) mittels eines weiteren Schwenkgelenks (7c) von einer vorderen Position in eine hintere Position schwenkbar ist; und
die Armlehne (4) und die Rückenlehne (3) miteinander verbunden und gemeinsam schwenkbar sind.

2. Sitz- und/oder Liegevorrichtung (1) nach Anspruch 1, wobei die Armlehne (4) die Sitz- bzw. Liegefläche (2) in ihrer vorderen und hinteren Position in gleichem Umfang überlappt oder an die Sitz- bzw. Liegefläche (2) in gleichem Abstand anschließt.

3. Sitz- und/oder Liegevorrichtung (1) nach Anspruch 1,
wobei die Sitz- bzw. Liegefläche (2) eine Tiefe von 0,85 bis 1 m, bevorzugt von 0,9 m bis 0,95 m, aufweist und die Rückenlehne (3) in Tiefenrichtung der Sitz- bzw. Liegefläche (2) eine Breite von bevorzugt 0,35 bis 0,45 m, besonders bevorzugt von 0,4 m, aufweist.

4. Sitz- und/oder Liegevorrichtung (1) nach einem der vorhergehenden Ansprüche,
wobei die Rückenlehne (3) mittels zweier Schwenkgelenke (7a, 7b) mit der Sitz- bzw. Liegefläche (2) verbunden ist.

5. Sitz- und/oder Liegevorrichtung (1) nach einem der vorhergehenden Ansprüche,
wobei das oder die Schwenkgelenk(e) (7a, 7b, 7c) als zweifaches Winkelelement ausgeführt und in einem Schwenkwinkel von zumindest 180° schwenkbar sind.

6. Sitz- und/oder Liegevorrichtung (1) nach einem der vorhergehenden Ansprüche,
wobei zumindest ein Schwenkgelenk (7a, 7b, 7c), vorzugsweise das der Armlehne (4) zugeordnete Schwenkgelenk, einen Arretiermechanismus (25a, 25b, 26a, 26b) zur Arretierung des Schwenkvorgangs aufweist.

7. Sitz- und/oder Liegevorrichtung (1) nach einem der vorhergehenden Ansprüche,
wobei die Sitz- und/oder Liegevorrichtung als Sessel (9, 9a) ausgeführt ist.

8. Sitz- und/oder Liegevorrichtung (1) nach einem der Ansprüche 1 bis 6,
wobei die Sitz- und/oder Liegevorrichtung als Zwei- oder Mehrsitzer ausgeführt ist.

## Claims

1. A device (1) for sitting and/or lying on comprising a surface (2) for sitting and/or lying on, a backrest (3) and at least one armrest (4) provided on said device (1) for sitting and/or lying on,
wherein said backrest (3) is pivotable from a front position to a rear position by means of a pivot joint (7a, 7b), said backrest being positioned in said front position in overlapping relationship with a part of said surface (2) for sitting and/or lying on, said backrest being positioned in said rear position of said backrest in less overlapping relationship with said surface (2) for sitting and/or lying on or directly adjacent to said surface (2) for sitting and/or lying on, **characterized in that**
said at least one armrest (4) provided on said device (1) for sitting and/or lying is pivotable from a front position to a rear position by means of a further pivot joint (7c),
and said armrest (4) and said backrest (3) are connected to each other and jointly pivotable.

2. The device (1) for sitting and/or lying on according to claim 1, wherein said armrest (4) overlaps said surface (2) for sitting and/or lying on to the same extent or is adjacent to said surface (2) for sitting and/or lying on at the same distance in its front and rear positions.

3. The device (1) for sitting and/or lying on according to claim 1, wherein said surface (2) for sitting and/or lying on has a depth of 0.85 to 1 m, preferably of 0.9 m to 0.95 m, and said backrest (3) has a width in depth direction of said surface (2) for sitting and/or lying on of preferably 0.35 to 0.45 m, particularly preferred of 0.4 m.

4. The device (1) for sitting and/or lying on according to one of the preceding claims, wherein said backrest (3) is connected to said surface (2) for sitting and/or lying on by means of two pivot joints (7a, 7b).

5. The device (1) for sitting and/or lying on according to one of the preceding claims, wherein the one or more pivot joint(s) (7a, 7b, 7c) is(are) provided as double angle member and is pivotable by a pivot angle of at least 180°.

6. The device (1) for sitting and/or lying on according o one of the preceding claims, wherein at least one pivot joint (7a, 7b, 7c), preferably the pivot joint associated with said armrest (4), is provided with a locking mechanism (25a, 25b, 26a, 26b) for locking the pivoting action.

7. The device (1) for sitting and/or lying on according to one of the preceding claims, wherein said device for sitting and/or lying on is provided as armchair (9, 9a).

8. The device (1) for sitting and/or lying on according to one of claims 1 to 6, wherein said device for sitting and/or lying on is provided as two-seater or multi-seater.

## Revendications

1. Dispositif d'assise et/ou de couchage (1), comprenant une surface d'assise ou de couchage (2), un dossier (3) et au moins un accoudoir (4) agencé sur le dispositif d'assise et/ou de couchage (1),
dans lequel le dossier (3) est susceptible de basculer au moyen d'au moins une articulation de basculement (7a, 7b) depuis une position avant jusque dans une position arrière, le dossier étant agencé dans la position avant en chevauchement sur une partie de la surface d'assise ou de couchage (2), et le dossier étant agencé dans la position arrière en chevauchement plus réduit sur la surface d'assise ou de couchage (2) où se raccorde directement à la surface d'assise ou de couchage (2) ; **caractérisé en ce que**
ledit au moins un accoudoir (4) agencé sur le dispositif d'assise et/ou de couchage (1) est susceptible de basculer au moyen d'une autre articulation de basculement (7c) depuis une position avant jusque dans une position arrière ; et
l'accoudoir (4) et le dossier (3) sont reliés l'un à l'autre et susceptibles conjointement.

2. Dispositif d'assise et/ou de couchage (1) selon la revendication 1, dans lequel l'accoudoir (4) chevauche dans la même mesure la surface d'assise ou de couchage (2) dans sa position avant et dans sa position arrière, ou se raccorde à la surface d'assise ou de couchage (2) à la même distance.

3. Dispositif d'assise et/ou de couchage (1) selon la revendication 1, dans lequel la surface d'assise ou de couchage (2) présente une profondeur de 0,85 à 1 m, de préférence de 0,9 m à 0,95 m, et le dossier (3) présente, en direction de la profondeur de la surface d'assise ou de couchage (2), une largeur qui est de préférence de 0,35 à 0,45 m, et de façon particulièrement préférée de 0,4 m.

4. Dispositif d'assise et/ou de couchage (1) selon l'une des revendications précédentes, dans lequel le dossier (3) est relié à la surface d'assise ou de couchage (2) au moyen de deux articulations de basculement (7a, 7b).

5. Dispositif d'assise et/ou de couchage (1) selon l'une des revendications précédentes, dans lequel l'articulation ou les articulations de basculement (7a, 7b, 7c) est/sont réalisée(s) sous forme d'éléments coudés doubles et susceptible(s) de basculer d'un angle de basculement d'au moins 180°.

6. Dispositif d'assise et/ou de couchage (1) selon l'une des revendications précédentes, dans lequel au moins une articulation de basculement (7a, 7b, 7c), de préférence l'articulation de basculement associée à l'accoudoir (4), comprend un mécanisme d'arrêt (25a, 25b, 26a, 26b) pour arrêter le processus de basculement.

7. Dispositif d'assise et/ou de couchage (1) selon l'une des revendications précédentes, dans lequel le dispositif d'assise et/ou de couchage et réalisé sous forme de fauteuil (9, 9a).

8. Dispositif d'assise et/ou de couchage (1) selon l'une des revendications 1 à 6, dans lequel le dispositif d'assise et/ou de couchage et réalisé à deux ou plusieurs places.
